# EUROPÄISCHE PATENTSCHRIFT

(11) **EP 0 037 993 B1**
(45) Veröffentlichungstag und Bekanntmachung des Hinweises auf die Patenterteilung: **13.02.1985**
(21) Anmeldenummer: 81102551.9
(22) Anmeldetag: 04.04.1981
(51) Int. Cl.: E06B 3/64, E06B 5/20

(54) **Isolierglaseinheit mit Innenscheibe, Aussenscheibe und Abstandsrahmen**
Insulating glass with internal pane, external pane and spacer
Unité de verre isolant avec une feuille intérieure, une feuille extérieure et un cadre d'écartement

(30) Priorität: 14.04.1980 DE 3014207
(43) Veröffentlichungstag der Anmeldung: 21.10.1981
(73) Patentinhaber: BFG GLASSGROUP, F-75008 Paris (FR)
(72) Erfinder: Derner, Paul, Dr., D-4650 Gelsenkirchen (DE); Mertin, Dietrich, Dr., D-5810 Witten-Heven (DE)
(74) Vertreter: Andrejewski, Walter

## Beschreibung

Die Erfindung bezieht sich gattungsgemäß auf eine Isolierglaseinheit mit Innenscheibe, Außenscheibe, umlaufendem Abstandsrahmen und Gasfüllung im Zwischenraum, wobei zumindest eine der Scheiben an zumindest einem Rand mit Hilfe eines federnden Anschlußaggregates unter Schallbeaufschlagung schwingend verlagerbar gehalten ist, welches Anschlußaggregat einer kleinen Bewegung der Scheiben gegeneinander einen geringen, einer großen Bewegung der Scheiben gegeneinander jedoch einen sehr viel größeren Widerstand entgegensetzt. Das bedeutet, daß die Federkennlinie des Aggregates für die beiden Bewegungen soweit unterschiedlich steil ist. - Federkennlinie bedeutet dabei die graphische Darstellung einer Federcharakteristik in einem orthogonalen Koordinatensystem mit dem Weg als Abszisse und dem Betrag der Federkraft als Ordinate. Dem Weg entsprechen dabei Bewegungen der Scheiben und/oder des Scheibenrandes gegeneinander in der Richtung senkrecht zur Scheibenoberfläche. Die Kraft ist der Widerstand, den die bewegte Scheibe bzw. die bewegten Scheiben bei dieser Bewegung aufeinander zu und voneinander weg durch das Anschlußaggregat erfahren. Die Bewegung erfolgt unter dem Einfluß von Druckänderungen, z. B. durch Variation der atmosphärischen Bedingungen bzw. ein Schallfeld. Sowohl die Innenscheibe als auch die Außenscheibe oder eine von beiden können auch als sogenannte Verbundglasscheiben oder Isolierglasscheiben ausgeführt sein, die ihrerseits wieder Isolierglaseinheiten sind. Im allgemeinen sind die Scheiben umlaufend in der beschriebenen Weise mit einem federnden Anschlußaggregat versehen. Auch können beide Scheiben der Isolierglaseinheit entsprechend angeordnet sein. Nur aus Gründen der terminologischen Einfachheit wird insoweit im Singular formuliert.

Bei den bekannten, gattungsgemäßen Isolierglaseinheiten (DE-A-2526438, DE-U-6750163) besteht das federnde Anschlußaggregat aus Gummiprofilleisten, die beidseits eines demgegenüber starren Metallprofils angeordnet sind. Einem solchen Aggregat kann eine Federkennlinie zugeordnet werden, und auf der Federkennlinie bewegt sich der Arbeitspunkt des Systems aus Anschlußaggregat und zugeordneter Scheibe, wenn Druckänderungen auf die Scheibe einwirken. Im Rahmen der bekannten Maßnahmen treten jedoch am Scheibenrand entweder bereits nach kleiner Verlagerung vergleichsweise große Gegenkräfte auf, oder es wird größeren Verlagerungen kein ausreichender Widerstand entgegengesetzt, um den Zusammenhalt der Isolierglaseinheit zu gewährleisten. - Insbesondere kommt im Rahmen der bekannten Maßnahmen der Federkennlinie keine für die Schalldämmung wesentliche Bedeutung zu. Die Federkennlinie ist in der Praxis im Bereich des Arbeitspunktes zu steil, um Verbesserungen um mehr als ca. 2 dB zuzulassen, die noch dazu eher den dämpfenden als den elastischen Eigenschaften der Randkonstruktion zuzuschreiben sind. Entsprechend liegen die Verhältnisse bei einer ähnlichen Ausführungsform (DE-A-2531 243), bei der der gesamte Abstandsrahmen als Leiste aus einem elastomeren Werkstoff, wie Gummi, ausgeführt ist und Nuten für die Aufnahme der Glasscheiben aufweist.

Demgegenüber liegt der Erfindung die Aufgabe zugrunde, eine gattungsgemäße Isolierglaseinheit bezüglich der Alterungsbeständigkeit und/oder der Schalldämmung durch Veränderung und durch funktionelle Verbesserung des Anschlußaggregates erheblich zu verbessern.

Zur Lösung dieser Aufgabe lehrt die Erfindung, daß das federnde Anschlußaggregat eine derartige Federkennlinie hat, daß bei einer Auslenkung der Scheibe von bis zu etwa 5%, bezogen auf den Scheibenabstand, der Arbeitspunkt auf einem im wesentlichen horizontalen Federkennlinienabschnitt wandert, daß sodann die Federkraft beginnt, steil anzusteigen, und daß bei etwa 12% Auslenkung eine weitere Deformation des Anschlußaggregates kaum mehr möglich ist. - Die Erfindung geht von der Erkenntnis aus, daß es für eine Erhöhung der Schalldämmung bei gattungsgemäßen Isolierglaseinheiten darauf ankommt, kleinen Bewegungen der Scheiben gegeneinander einen möglichst geringen Widerstand und großen einen großen Widerstand entgegenzusetzen.

Für die Erfindung ist im übrigen wesentlich, daß Innenscheibe und Außenscheibe der Isolierglaseinheit am Rand über ein federndes Anschlußaggregat mit nichtlinearer Federcharakteristik bei der beschriebenen Bewegung gegeneinander aneinander angekoppelt sind. Wegen der beschriebenen Einrichtung der Federkennlinie setzt das federnde Anschlußaggregat kleinen Auslenkungen einen im Vergleich zur Biegesteifigkeit der Scheiben vernachlässigbaren Widerstand entgegen. Bei größeren Auslenkungen steigt die Federkraft steil an. In der Praxis läßt man diesen Anstieg bei einer Auslenkung von etwa 5%, bezogen auf den Scheibenabstand, zunächst langsam beginnen. Spätestens bei 12% Auslenkung im Rahmen der beschriebenen Bewegung der beiden Scheiben gegeneinander sollen für eine Deformation Kräfte wie bei normalen Isolierglaskonstruktionen notwendig sein. Bewährt haben sich Ausführungsformen, die dadurch gekennzeichnet sind, daß die von der Randkonstruktion auf die Scheibe ausgeübte Kraft bei 5% Verlagerung, bezogen auf den Scheibenabstand, weniger als 15%, vorzugsweise weniger als 5% der Kraft ausmacht, die bei 10% Verlagerung auftritt. Besonders hohe Schalldämmung erreicht man, wenn bei 5% Gesamtverlagerung die Randkraft weniger als 1% der Kraft ausmachen sollte, die bei 10% Verlagerung auftritt. - Geeignete Federelemente sind in verschiedenen Ausführungsformen bekannt. Zum Beispiel kann man mit druckvorgespannter Blattfeder oder Tellerfedern oder auch mit weichelastisch eingestellten gummielastischen Stoffen arbeiten. Besonders empfehlenswert ist die Verwendung von offenporigem, weichelastischem Material, da mit einem solchen die für die Erfindung wesentliche Form der Federkennlinie leicht eingestellt werden kann.

Eine bevorzugte Ausführungsform der Erfindung, bei der der Abstandsrahmen zusammen mit dem Rand der Glasscheibe in einem oder an einem Aufnahmeprofil gehalten ist, ist dadurch gekennzeichnet, daß das Anschlußaggregat aus zwei im Querschnitt gewölbten Blattfederleisten besteht, die mit ihrer konvexen Seite an der zwischen den Federleisten angeordneten Scheibe abgestützt sind, und daß die Blattfederleisten andererseits an dem Aufnahmeprofil bzw. an dem Abstandsrahmen anliegen. In der Ausführungsform mit weichelastischem Anschlußaggregat und Aufnahmeprofil für das Anschlußaggregat mit Scheibe lehrt die Erfindung im Gegensatz dazu, daß das Anschlußaggregat aus zwei weichelastischen Federprofilen besteht, die an der zwischen den Federprofilen angeordneten Scheibe abgestützt sind, und daß die andererseits am Aufnahmeprofil bzw. am Abstandsrahmen abgestützten Federprofile zusammen mit der Scheibe eine reibungsarme Unterklotzung aufweisen, die die beschriebene Bewegung der Scheiben gegeneinander möglichst ohne störende Reibungseinflüsse zuläßt. In der Ausführungsform mit weichelastischem Anschlußaggregat aus zwei weichelastischen Federprofilen können diese aber auch unter Zwischenschaltung eines zum Abstandsrahmen geführten Anschlußsteges in einem Aufnahmeprofil angeordnet sein, wobei das Aufnahmeprofil einerseits an die zugeordnete Scheibe, andererseits mit dem Anschlußsteg an dem Abstandsrahmen angelegt ist. Soweit erforderlich wird man im Rahmen der Erfindung das Anschlußaggregat mit Dichtungsanordnungen versehen, z. B. in Form von Weichdichtungen zwischen Blattfederleisten und Glasscheiben bzw. in Form von Dichtungsfolienstreifen, welche die weichelastischen Federprofile überbrücken. Infolge der Vorspannung der Blattfederleisten kann man auf die Weichdichtungen einen erheblichen Druck ausüben, der ausreichende Abdichtung sicherstellt. Die Beweglichkeit ist trotzdem gewährleistet, weil sich die Druckkräfte der Blattfederleisten in einem größeren Bereich nahezu kompensieren. Im Rahmen der Erfindung liegt es, die federnden Anschlußaggregate in an sich bekannter Weise zugleich als Dämpfungselemente auszubilden oder mit Dämpfungselementen zu kombinieren. Es ist auch möglich, den Rand der Scheibe mit nur einer Blattfederleiste zu verkleben, wenn diese durch eine Zugfeder vorgespannt wird.

Die erreichten Vorteile sind darin zu sehen, daß bei einer erfindungsgemäßen Isolierglaseinheit allein durch die beschriebene Veränderung und funktionelle Verbesserung des Anschlußaggregates einerseits die Alterungsbeständigkeit im Vergleich zum Stand der Technik erheblich verbessert wird, andererseits große Scheibenabstände, wie sie für die Schalldämmung wünschenswert sind, ohne Gefahr des Scheibenbruchs realisiert werden können, und darüber hinaus noch eine weitere Erhöhung der Schalldämmung erreicht wird, die 5 dB betragen kann.

Bei Schalldämmscheiben erreicht man eine besonders gute Wirkung, wenn man die erfindungsgemäße Randkonstruktion mit Scheibenabständen kombiniert, die um so größer sein sollten, je kleiner die Gesamtglasdicke ist, und die Scheibenzwischenräume mit Gasen bzw. Gasmischungen füllt, in denen die Schallgeschwindigkeit mindestens 10% kleiner als in Luft oder mindestens 20% größer ist als in der Luft. Der Scheibenabstand sollte bei 10 mm Gesamtglasdicke k 50 mm, bei 15 mm S: 25 mm und bei 20 mm > 10 mm sein. Geeignete Füllgase sind z. B. Schwefelhexafluorid und dessen Mischungen mit Luft für niedrige Schallgeschwindigkeiten und Helium für hohe Schallgeschwindigkeiten.

Im folgenden wird die Erfindung anhand einer lediglich ein Ausführungsbeispiel darstellenden Zeichnung ausführlicher erläutert. Es zeigt in schematischer Darstellung
Fig. 1 Federkennlinien einer erfindungsgemäßen Isolierglaseinheit,
Fig. 2 einen Ausschnitt aus einem Vertikalschnitt durch eine erfindungsgemäße Isolierglaseinheit,
Fig. 3 entsprechend der Fig. 1 eine andere Ausführungsform einer erfindungsgemäßen Isolierglaseinheit und
Fig. 4 eine weitere Ausführungsform,
Fig. 5 den Gegenstand nach Fig. 2 in anderer konstruktiver Gestaltung,
Fig. Federkennlinien der Einzelfedern bei Ausführung gemäß a) Fig. 2 und b) Fig. 3.

Die in Fig. 1 dargestellte Federkennlinie FK ist in einem rechtwinkligen Koordinatensystem dargestellt worden. Als Abszisse ist der Weg s, als Ordinate ist der Betrag der Kraft P aufgetragen. Der Weg s entspricht den Bewegungen einer Scheibe 1 bzw. des Scheibenrandes einer Isolierglaseinheit in bezug auf die andere Scheibe 2. Man erreicht, daß bei kleinen Bewegungen der Scheiben 1, 2 gegeneinander ein extrem geringer Widerstand, bei großen Bewegungen gegeneinander jedoch ein sehr viel größerer Widerstand zu überwinden ist. Die Auslegung ist im allgemeinen so getroffen, daß bei Auslenkungen, die etwa 8% des Scheibenabstandes ausmachen, die Federkraft P steil ansteigt, und zwar so, daß bei 12% Auslenkung eine Deformation kaum mehr möglich ist. In diesem Sinne versteht sich die Lehre der Erfindung, wonach bei einer erfindungsgemäßen Isolierglaseinheit die Federkennlinie FK im Bereich ihrer Mitte einen im wesentlichen horizontalen Federkennlinienabschnitt FKA aufweist, und auf diesem der Arbeitspunkt A eingerichtet ist.

Im einzelnen läßt sich diese Lehre auf verschiedene Weise verwirklichen. Bei der Ausführungsform nach Fig. 2 ist der Abstandsrahmen 3 zusammen mit dem Rand der Scheibe 1 in einem oder an einem Aufnahmeprofil 4 gehalten. Man erkennt, daß das Anschlußaggregat aus zwei im Querschnitt gewölbten Blattfederleisten 5, 6 besteht, die mit ihrer konvexen Seite an der zwischen den Blattfederleisten 5, 6 angeordneten Scheibe 2 abgestützt sind. Die Blattfederleisten 5, 6 liegen andererseits an dem Aufnahmeprofil 4 bzw. an dem Abstandsrahmen 3 an.

Bei der Ausführungsform nach den Fig. 3 und 4 ist ein weichelastisches Anschlußaggregat vorgesehen. Bei der Ausführungsform nach Fig. 3 gehört zu dem weichelastischen Anschlußaggre- gaₜ wiederum ein Aufnahmeprofil 4 für dieses Anschlußaggregat mit der Scheibe 2. Das Anschlußaggregat besteht aus zwei weichelastischen Federprofilen 5, 6. Diese sind an der zwischen den Federprofilen 5, 6 angeordneten Scheibe 2 abgestützt. Die weichelastischen Federprofile 5, 6 sind andererseits am Aufnahmeprofil 4 bzw. am Abstandsrahmen 3 abgestützt. Sie weisen zusammen mit der Scheibe 2 eine reibungsarme Unterklotzung 7 auf, die auch an der Scheibe 2 allein angreifen kann. Die Unterklotzung 7 ist im einfachsten Falle als Gleitschuh ausgeführt, der entsprechend reibungsarm gestaltet und mit entsprechendem Spiel montiert ist. Bei der Ausführungsform nach Fig. 4 sind die beiden weichelastischen Federprofile 5, 6 unter Zwischenschaltung eines zum Abstandsrahmen 3 geführten Anschlußsteges 8 in einem Aufnahmeprofil 4 angeordnet. Dieses Aufnahmeprofil 4 ist aber einerseits an die zugeordnete Scheibe 1 und andererseits mit dem Anschlußsteg 8 an den Abstandsrahmen 3 angeschlossen. Hier erfolgt also die Federung nicht an der Scheibe 2, sondern im Bereich des Abstandsrahmens 3.

In den beschriebenen Ausführungsbeispielen besitzt das Anschlußaggregat zusätzliche Dichtungsanordnungen. Bei der Ausführungsform nach Fig. 2 handelt es sich um Weichdichtungen 9, die zwischen den Blattfederleisten 5, 6 und der Glasscheibe 2 angeordnet sind. Bei der Ausführungsform nach Fig. 3 und 4 handelt es sich um Dichtungsfolienstreifen 10, welche die weichelastischen Federprofile 5, 6 überbrücken.

Die Ausführungsform nach Fig. 5 ist mit der Erläuterung der Fig. 2 ohne weiteres verständlich. - Man erkennt, daß das sogenannte Aufnahmeprofil 4 auch aus einem Fensterrahmen 11 und aus einer Glashalteleiste 12 gebildet werden kann. Das gilt analog auch für die anderen Ausführungsformen.

In Fig. 6 sind zur weiteren Erläuterung die Kennlinien der Einzelfedern gemäß a) dem Beispiel nach Fig. 2 und b) nach Fig. 3 aufgezeichnet. Die Kräfte sind vektoriell gegen den Weg aufgetragen. Der Vektor sei als positiv definiert, wenn er von der Scheibe 1 wegzeigt und als negativ, wenn er von der Scheibe 2 in Richtung der Scheibe 1 verläuft. Der Weg s sei positiv, wenn sich die Scheibe 2 zur Scheibe 1 verlagert. Man erkennt, daß im Fall a) im Arbeitspunkt erhebliche Kräfte auf die Einzelfeder einwirken, daß diese sich aber gegenseitig aufheben. Im Fall b) ist die Vorspannung im Arbeitspunkt gering. Es liegt im Rahmen der Erfindung, ganz auf sie zu verzichten.

## Patentansprüche

1. Isolierglaseinheit mit Innenscheibe, Außenscheibe, umlaufendem Abstandsrahmen (3) und Gasfüllung im Zwischenraum, wobei zumindest eine der Scheiben (1, 2) an zumindest einem Rand mit Hilfe eines federnden Anschlußaggregates unter Schallbeaufschlagung schwingend verlagerbar gehalten ist, welches Anschlußaggregat einer kleinen Bewegung der Scheiben gegeneinander einen geringen, einer großen Bewegung der Scheiben gegeneinander jedoch einen sehr viel größeren Widerstand entgegensetzt, dadurch gekennzeichnet, daß das federnde Anschlußaggregat eine derartige Federkennlinie hat, daß bei einer Auslenkung der Scheibe von bis zu etwa 5%, bezogen auf den Scheibenabstand, der Arbeitspunkt (A) auf einem im wesentlichen horizontalen Federkennlinienabschnitt (FKA) wandert, daß sodann die Federkraft beginnt, steil anzusteigen, und daß bei etwa 12% Auslenkung eine weitere Deformation des Anschlußaggregates kaum mehr möglich ist.

2. Isolierglaseinheit nach Anspruch 1 in der Ausführungsform, bei der der Abstandsrahmen (3) zusammen mit dem Rand der Glasscheibe in einem oder an einem Aufnahmeprofil (4) gehalten ist, dadurch gekennzeichnet, daß das Anschlußaggregai aus zwei im Querschnitt gewölbten Blattfederleisten (5, 6) besteht, die mit ihrer konvexen Seite an der zwischen den Federleisten (5, 6) angeordneten Scheiben (2) abgestützt sind und andererseits an dem Aufnahmeprofil (4) bzw. an dem Abstandsrahmen (3) anliegen.

3. Isolierglaseinheit nach Anspruch 1 in der Ausführungsform mit weichelastischem Anschlußaggregat und Aufnahmeprofil (4) für das Anschlußaggregat mit Scheibe, dadurch gekennzeichnet, daß das Anschlußaggregat aus zwei weichelastischen Federprofilen (5, 6) besteht, die an der zwischen den Federprofilen (5, 6) angeordneten Scheibe (2) abgestützt sind, und daß die andererseits am Aufnahmeprofil (4) bzw. am Abstandsrahmen (3) abgestützten Federprofile (5, 6) zusammen mit der Scheibe (2) eine reibungsarme Unterklotzung (7) aufweisen.

4. Isolierglaseinheit nach Anspruch 1 in der Ausführungsform mit weichelastischem Anschlußaggregat, dadurch gekennzeichnet, daß das Anschlußaggregat aus zwei weichelastischen Federprofilen (5, 6) besteht, die unter Zwischenschaltung eines zum Abstandsrahmen (3) geführten Anschlußsteges (8) in einem Aufnahmeprofil (4) angeordnet sind, und daß das Aufnahmeprofil (4) einerseits an der zugeordneten Scheibe (1), andererseits mit dem Anschlußsteg (8) an den Abstandsrahmen (3) angeschlossen ist.

5. Isolierglaseinheit nach einem der Ansprüche 1 bis 4, dadurch gekennzeichnet, daß das Anschlußaggregat zusätzlich mit Dichtungsanordnungen versehen ist, und zwar in Form von Weichdichtungen (9) zwischen den Blattfederleisten (5, 6) und der Glasscheibe (2) bzw. in Form von Dichtungsprofilstreifen (10), welche die weichelastischen Federprofile (5, 6) überbrükken.

## Claims

1. An insulating glass unit with an inner pane, outer pane, surrounding spacing frame (3) and gas filling in the intermediate space, in which at least one of the panes (1, 2) is held at at least one edge by means of a resilient enclosure assembly capable of oscillating displacement under sound impact, which enclosure assembly offers a very small resistance to a small movement of the pane but a very much greater resistance to a large movement of the pane, characterized in that the resilient enclosure assembly has a spring characteristic such that when there is a deflection of the pane of about up to 5% compared with the pane spacing the working point A moves along a portion of the spring characteristic curve (FKA) that is basically horizontal, but beyond this point the spring force begins to increase rapidly, and that with a deflection of about 12% further deformation of the enclosure assembly is hardly possible.

2. An insulating glass unit according to claim 1 in the form of construction in which the spacing frame (3) together with the edge of the glass pane is held in or on a holding profile section (4), characterized in that the enclosure assembly consists of two leaf spring strips (5, 6) of arched cross-section which are supported with their convex sides against the pane (2) located between the spring strips (5, 6), their other sides lying against the holding profile (4) or the spacing frame (3).

3. An insulating glass unit according to claim 1 in the form of construction with a soft elastic enclosure assembly and holding profile section (4) for the enclosure assembly with the pane, characterized in that the enclosure assembly consists of two soft elastic spring profile sections (5, 6) which are supported against the pane (2) located between the spring profile sections (5, 6) and that the other sides of the spring profile sections which are supported against the holding profile section (4) or the spacing frame (3), together with the pane (2), possess a low-friction under-padding (7).

4. An insulating glass unit according to claim 1 in the form of construction with a soft elastic enclosure assembly, characterized in that the enclosure assembly consists of two soft elastic spring profile sections (5, 6) which are located in a holding profile section (4) with interposition of an enclosure fillet (8) leading to the holding profile section (4), and that the holding profile section is attached on one side to the associated pane (1) and on the other side by the enclosure fillet (8) to the spacing frame (3).

5. An insulating glass unit according to one of claims 1 to 4, characterized in that the enclosure assembly is additionally provided with sealing devices, these being in the form of soft gaskets (9) between the spring profile sections (5, 6) and the glass pane (2) or in the form of sealing profile strips (10), which bridge across the soft elastic spring profile sections (5, 6).

## Revendications

1. Unité de vitrage isolant comportant une vitre intérieure, une vitre extérieure, un cadre-entretoise périphérique (3) et un gaz de remplissage disposé dans l'espace intercalaire, au moins l'une des vitres (1, 2) étant maintenue sur au moins un bord, de manière à pouvoir être déplacée selon un mode vibratoire sous l'action d'une charge acoustique, à l'aide d'un dispositif élastique de raccordement qui oppose une faible résistance à un faible déplacement des vitres l'une par rapport à l'autre, mais une résistance nettement plus importante à un déplacement important des vitres l'une par rapport à l'autre, caractérisée en ce que le dispositif élastique de raccordement possède une caractéristique d'élasticité telle que, dans le cas d'un fléchissement de la vitre allant jusqu'à environ 5%, rapporté à la distance entre les vitres, le point de travail (A) se déplace sur un élément essentiellement horizontal de la courbe caractéristique d'élasticité (FKA), qu'ensuite la force d'élasticité commence à augmenter fortement et que dans le cas d'un fléchissement d'environ 12%, une déformation supplémentaire du dispositif de raccordement est encore à peine possible.

2. Unité de vitrage isolant selon la revendication 1, dans la forme de réalisation dans laquelle le cadre-entretoise (3) est maintenu ainsi que le bord de la vitre, dans ou sur un profilé de logement (4), caractérisée en ce que le dispositif de raccordement est constitué par deux barrettes (5, 6) en forme de ressorts à lames, présentant une section transversale cintrée et qui prennent appui par leurs côtés convexes sur la vitre (2) disposée entre lesdites barrettes à ressort (5, 6), et s'appliquent par ailleurs contre le profilé de logement (4) ou sur le cadre-entretoise (3).

3. Unité de vitrage isolant selon la revendication 1, dans la forme de réalisation comportant un dispositif de raccordement souple et un profilé de logement (4) prévu pour le dispositif de raccordement ainsi que la vitre, caractérisée en ce que le dispositif de raccordement est constitué par deux profilés à ressort souples (5, 6) qui prennent appui contre la vitre (2) disposée entre eux, et que les profilés à ressort (5, 6), qui prennent appui par ailleurs sur le profilé de logement (4) ou sur le cadre-entretoise (3), comportent ainsi que la vitre (2), un organe de soutien (7) présentant un faible frottement.

4. Unité de vitrage isolant selon la revendication 1, dans la forme de réalisation comportant un dispositif de raccordement souple, caractérisée en ce que le dispositif de raccordement est constitué par deux profilés à ressort souples (5, 6) qui sont disposés dans un profilé de logement (4) moyennant l'interposition d'une barrette de raccordement (8) guidée par rapport au cadre-entretoise, et que le profilé de logement (4) est raccordé d'une part à la vitre associée (1) et d'autre part, par la barrette de raccordement (8), au cadre-entretoise (3).

5. Unité de vitrage isolant selon l'une des revendications 1 à 4, caractérisée en ce que le dispositif de raccordement est muni en supplément de dispositifs d'étanchéité, et ce sous la forme de garnitures d'étanchéité molles (9) disposées entre les barrettes en forme de ressorts à lames (5, 6) et la vitre (2) ou sous la forme de barrettes profilées d'étanchéité (10) qui s'étendent au-dessus des profilés souples en forme de ressorts (5,6).
